# EUROPÄISCHE PATENTSCHRIFT

(11) **EP 2 730 477 B1**
(45) Veröffentlichungstag und Bekanntmachung des Hinweises auf die Patenterteilung: **12.04.2017**
(21) Anmeldenummer: 13004046.2
(22) Anmeldetag: 14.08.2013
(51) Int. Cl.: B61B 10/04

(54) **Transportwagen mit einer Anbindung an ein Flurfördersystem**
Transport trolley with a connection to an in-floor conveyor system
Chariot de transport muni d'une connexion à un système de manutention

(30) Priorität: 12.11.2012 DE 102012110814
(43) Veröffentlichungstag der Anmeldung: 14.05.2014
(73) Patentinhaber: Dr. Ing. h.c. F. Porsche Aktiengesellschaft, 70435 Stuttgart (DE)
(72) Erfinder: Birnstiel, Michael, 04289 Leipzig (DE); Koppeel, Jens, 04107 Leipzig (DE)

(56) Entgegenhaltungen:
- GB-A- 1 014 171
- JP-A- S6 038 254
- JP-A- 2010 132 364
- US-A- 5 368 152

## Beschreibung

Die Erfindung betrifft einen Transportwagen mit einer Vorrichtung zur Anbindung an ein Flurfördersystem.

Transportwagen mit einer Vorrichtung zur Anbindung an ein Flurfördersystem sind im Stand der Technik hinlänglich bekannt.

So ist durch die US 5,368,152 ein Transportwagen bekannt geworden, der ein Koppelelement aufweist, zur Anbindung an eine Kette, die im Unterflurbereich gezogen wird, um den Transportwagen zu bewegen. Ähnliches ist durch die JP 60 38254 bekannt geworden.

Ferner ist aus der JP 2010-132 364 A ein weiteres Fördersystem für Transportwagen mit einer Unterflur-Förderkette bekannt, bei dem die Transportwagen über vertikal verschiebliche Bolzen in die Förderkette eingeklinkt werden. Bei dieser Lösung muss der Transportwagen auf oder unmittelbar neben der Förderkette angeordnet sein.

Aufgabe der vorliegenden Erfindung ist es, einen Transportwagen mit einer Vorrichtung zur Anbindung an ein Flurfördersystem zu schaffen, der einfach mit dem Flurfördersystem verbindbar ist und insbesondere auch seitlich und ggfs. auch in veränderbarem Abstand neben dem Flurfördersystem, wie insbesondere einer Schubplatte, fahrbar ist.

Die Aufgabe wird mit den Merkmalen von Anspruch 1 gelöst.

Ein Ausführungsbeispiel der Erfindung betrifft einen Transportwagen mit einer Vorrichtung zur Anbindung an ein Flurfördersystem, wobei ein Wagengestell zur Aufnahme von zu transportierenden Elementen vorgesehen ist, mit an dem Wagengestell vorgesehenen Rollen zum Fahren des Wagens, wobei die Anbindung mittels einer an einer lateral zum Wagengestell verschiebbaren Schiene und einer von der Schiene in einer Führung absenkbaren, mit einem zylindrischen Endbereich versehenen Koppelstange ausgebildet ist, um die Koppelstange in eine Aufnahme des Flurfördersystems aufzunehmen.

Erfindungsgemäß ist die verschiebbare Schiene als Doppelschiene mit zwei beabstandeten Einzelschienen ausgebildet, wobei jede Einzelschiene in einer Führung geführt ist, und wobei

die beiden Einzeischienen mittels einer Brücke verbunden sind, wobei die Brücke eine Führung zur vertikalen Verlagerung der Koppelstange bildet, und wobei die Brücke als Führung für die Koppelstange als Rohr ausgebildet ist, das die als Stange ausgebildete Koppelstange aufnimmt.

Das Flurfördersystem kann eine Schubplatte umfassen, in welcher die Aufnahme für die Koppelstange angeordnet ist.

Im Folgenden wird die Erfindung anhand vonAusführungsbeispielen unter Bezugnahme auf die Zeichnung detailliert erläutert. In der Zeichnung zeigen:
Figur 1 eine Darstellung eines erfindungsgemäßen Transportwagens mit einer Vorrichtung zur Anbindung an ein Flurförderungssystem,
Figur 2 den erfindungsgemäßen Transportwagen nach Fig. 1 mit der Vorrichtung zur Anbindung an ein Flurförderungssystem in vergrösserter Darstellung,
Figur 3 eine Darstellung eines weiteren Ausführungsbeispiels eines erfindungsgemäßen Transportwagens mit einer Vorrichtung zur Anbindung an ein Flurförderungssystem,
Figur 4 den erfindungsgemäßen Transportwagen nach Fig. 3 mit der Vorrichtung zur Anbindung an ein Flurförderungssystem in vergrösserter Darstellung, und
Figur 5 eine Darstellung eines erfindungsgemäßen Transportwagens mit einer Vorrichtung zur Anbindung an ein Flurförderungssystem in anderer Perspektive.

Die Figuren 1 bis 5 zeigen jeweils einen Transportwagen 1 mit einer Vorrichtung zur Anbindung an ein Flurfördersystem 2.

Der Transportwagen 1 weist ein Wagengestell 3 auf zur Aufnahme von zu transportierenden Elementen 4. Weiterhin weist der Transportwagen 1 an dem Wagengestell 3 angeordnete Rollen 5 auf, mittels welchen der Transportwagen verfahren werden kann.

Die Vorrichtung zur Anbindung des Transportwagens 1 an das Flurfördersystem 2 weist im Ausführungsbeispiel zwei in einer lateral zum Wagengestell ausgerichteten Richtung verschiebbare Schienen 7, 8 auf. Bei einem anderen Ausführungsbeispiel kann auch nur eine Schiene vorgesehen sein. Mit den lateral verschiebbaren Schienen 7, 8 ist eine absenkbare Koppelstange 9 verbunden, die in eine Aufnahme 10 des Flurfördersystems 2 aufnehmbar ist. Durch die Aufnahme der Koppelstange 9 in die Aufnahme 10 kann eine Kopplung zum Antrieb des Transportwagens erfolgen.

Die beiden vorgesehenen Schienen 7, 8 sind jeweils in einer Führung 11, 12 aufgenommen und dadurch lateral verschiebbar angeordnet. Die Führungen sind in einer Querrichtung des Transportwagens angeordnet. Dabei sind die Führungen 11,12 an der Vorderseite des Wagengestells 3 angebracht.

Die absenkbare Koppelstange 9 ist in einer Führung 13 absenkbar geführt, wobei die Führung 13 eine Brücke bildet zwischen den beiden Schienen 7, 8.

In den Ausführungsbeispielen der Figuren 1 bis 5 sind die Schienen 7, 8 als Rechteckschienen ausgebildet, die in rechteckförmigen Rohren als Führung 11, 12 aufgenommen und lateral verschiebbar sind. Die Koppelstange 9 ist im Ausführungsbeispiel als zylindrische Stange ausgebildet, wobei die als Brücke wirkende Führung 13 als zylindrisches Rohr gebildet ist, welches die Koppelstange 9 in vertikaler Richtung verlagerbar aufnimmt.

Die Koppelstange 9 weist einen unteren zylindrischen Endbereich auf, welcher mit der Aufnahme 10 in dem Flurfördersystem 2 aufnehmbar ist. Dazu ist in dem Flurfördersystem 2, welches als Schubplatte ausgebildet ist, eine zylindrische Ausnehmung gebildet, die durch eine metallische Ronde mit eingebrachter zylindrischer Vertiefung ausgestaltet ist.

Die Vorrichtung zur Anbindung ist somit durch eine lateral und vertikal verschiebbare Koppelstange 9 gebildet, die an der vorderen Seite des Transportwagens angeordnet ist. Die Koppelstange 9 ist im eingefahrenen Zustand an der vorderen Ecke des Wagens angeordnet. Bei lateralem Verschieben wird die Koppelstange seitlich ausgeschoben, so dass der Transportwagen seitlich zu der Schubplatte angeordnet werden und mittels der Vorrichtung zur Anbindung mit der Schubplatte 2 antriebsmäßig verbunden werden kann.

Dabei kann die Schubplatte als Holzplatte gestaltet sein, in welche eine Metallronde eingelassen ist, in welcher die Aufnahme 10 eingebracht ist.

Weiterhin ist es vorteilhaft, wenn ein Auslöse- bzw. Entkoppelmechanismus vorgesehen ist, welcher die Anbindung löst, wenn ein Hindernis angefahren wird oder anderweitig eine Gefahrensituation vorliegt. Dies kann beispielsweise dadurch erfolgen, dass bei einem erhöhten Widerstand die Koppelstange automatisiert angehoben wird, um aus der Aufnahme 10 zu fahren.

## Patentansprüche

1. Transportwagen (1) mit einer Vorrichtung zur Anbindung an ein Flurfördersystem (2), wobei ein Wagengestell (3) zur Aufnahme von zu transportierenden Elementen vorgesehen Ist, mit an dem Wagengestell (3) vorgesehenen Rollen (5) zum Fahren des Transportwagens, wobei die Vorrichtung zur Anbindung mittels einer an einer lateral zum Wagengestell (3) verschiebbaren Schiene (7,8) und einer von der Schiene (7,8) absenkbaren Koppelstange (9) ausgebildet ist, um die Koppelstange (9) in eine Aufnahme (10) des Flurfördersystems aufzunehmen, wobei die verschiebbare Schiene (7,8) als Doppelschiene ausgebildet ist, die mit zwei beabstandeten Einzelschienen (7,8) ausgebildet ist, wobei jede Einzelschiene in einer Führung (11,12) geführt ist, und wobei die beiden Einzelschienen (11,12) mittels einer Brücke (13) verbunden sind, wobei die Brücke eine Führung zur vertikalen Verlagerung der Koppelstange bildet, und wobei die Brücke (13) als Führung für die Koppelstange (9) als Rohr ausgebildet ist, das die als Stange ausgebildete Koppelstange aufnimmt, und wobei die Koppelstange (9) einen zylindrischen Endbereich aufweist, welcher mit einer zylindrischen Aufnahme (10) in dem Flurfördersystem aufnehmbar ist.

## Claims

1. Transport trolley (1) having a device for attaching it to an in-floor conveyor system (2), wherein a trolley frame (3) is provided for accommodating elements which are to be transported, and having rollers (5), which are provided on the trolley frame (3) and are intended for moving the transport trolley, wherein the attachment device is formed by means of a rail (7, 8), which can be displaced laterally in relation to the trolley frame (3), and of a coupling rod (9), which can be lowered from the rail (7, 8) in order for the coupling rod (9) to be accommodated in a mount (10) of the in-floor conveyor system, wherein the displaceable rail (7, 8) is designed in the form of a double rail formed with two spaced-apart individual rails (7, 8), wherein each individual rail is guided in a guide (11, 12), and wherein the two individual rails (11, 12) are connected by means of a bridge (13), wherein the bridge forms a guide for shifting the coupling rod vertically, and wherein the bridge (13), as a guide for the coupling rod (9), is designed in the form of a tube which accommodates the rod-form coupling rod, and wherein the coupling rod (9) has a cylindrical end region which can be accommodated by a cylindrical mount (10) in the in-floor conveyor system.

## Revendications

1. Chariot de transport (1) comprenant un dispositif pour le raccordement à un système de manutention (2), un châssis de chariot (3) pour recevoir des éléments à transporter étant prévus, avec des rouleaux (5) prévus sur le châssis de chariot (3) pour conduire le chariot de transport, le dispositif de raccordement étant réalisé au moyen d'un rail (7, 8) pouvant être déplacé latéralement par rapport au châssis de chariot (3) et d'une barre d'accouplement (9) pouvant être abaissée depuis le rail (7, 8), afin de loger la barre d'accouplement (9) dans un logement (10) du système de manutention, le rail déplaçable (7, 8) étant réalisé sous forme de double rail qui est réalisé avec deux rails individuels espacés (7, 8), chaque rail individuel étant guidé dans un guide (11, 12), et les deux rails individuels (11, 12) étant reliés au moyen d'un pont (13), le pont formant un guide pour le déplacement vertical de la barre d'accouplement, et le pont (13) en tant que guide pour la barre d'accouplement (9) étant réalisé sous forme de tube qui reçoit la barre d'accouplement réalisée sous forme de barre et la barre d'accouplement (9) présentant une région d'extrémité cylindrique qui peut être reçue dans le système de manutention avec un logement cylindrique (10).
